# EUROPÄISCHE PATENTSCHRIFT

(11) **EP 1 481 606 B1**
(45) Veröffentlichungstag und Bekanntmachung des Hinweises auf die Patenterteilung: **10.12.2008**
(21) Anmeldenummer: 04009932.7
(22) Anmeldetag: 27.04.2004
(51) Int. Cl.: A45D 34/04

(54) **Applikator für eine Lippencreme**
Applicator for a lip cream
Applicateur pour une crème à lèvres

(30) Priorität: 27.05.2003 DE 10323968
(43) Veröffentlichungstag der Anmeldung: 01.12.2004
(73) Patentinhaber: Geka-Brush GmbH, 91572 Bechhofen (DE)
(72) Erfinder: Fischer, Werner, 91596 Burk (DE); Dumler, Norbert, 91522 Ansbach (DE)
(74) Vertreter: Schneck, Herbert

(56) Entgegenhaltungen:
- EP-A- 0 230 955
- EP-A- 1 080 659
- US-A- 5 123 431
- US-A- 5 816 270
- US-A- 6 067 997
- US-A- 2003 089 379
- US-A1- 2002 059 942

## Beschreibung

Die Erfindung richtet sich auf einen Applikator für dekorative, heilende oder pflegende, flüssige, zähe oder cremige Substanzen oder dergleichen, insbesondere für die Lippenanwendung, aus relativ weichem Kunststoff zur Befestigung an einem Stiel oder einem Stiel-Verbindungsansatz, wobei er an seiner Oberfläche eine Mehrzahl von Rippen bzw. Rillen aufweist. Ein solcher Applikator ist bekannt aus US 6 067 997 A.

Weiterhin wird in der US 5 816 270 A ein Applikator aus Kunststoff mit einem Stiel-Verbindungsansatz offenbart. Dieser Applikator hat an seiner Oberfläche eine Mehrzahl von Rillen und besteht aus einem weichen Kunststoff Er ist zum Auftragen lippencremeähnlicher Kosmetika bestimmt. Die Oberfläche seines Grundkörpers ist in Längsrichtung gesehen mandelförmig ausgebildet, wobei die Mittel-Längsachse des Grundkörpers zur Spitze hin einen Versatz aufweist.

Herkömmlicherweise wurden Lippenkosmetika überwiegend mittels eines sogenannten Lippenstifts aufgetragen, wobei das Kosmetikum eine relativ feste, formstabile Konsistenz aufweist und das durch das Kosmetikum gebildete Fonnteil aus einer schützenden Hülse zur Benutzung herausgedreht und zur Aufbewahrung wieder in diese hineingedreht werden konnte.

Um auch Lippenkosmetika mit weicherer bis hin zu flüssiger Konsistenz auftragen zu können, ist es bekannt, diese in einem flaschenartigen Behälter ähnlich wie bei Nagellack unterzubringen, und einen weichen Kunststoffapplikator mit Stiel an der Innenseite einer den Behälter verschließenden Schraubkappe anzuordnen.

Schließlich ist es auch schon bekannt, Lippenkosmetika aus einem Vorratsbehälter heraus mit einer vergleichsweise großflächigen Öffnung mit dem Finger aufzunehmen und auf die Lippen aufzutragen. Hierdurch wird zwar ein unmittelbares Gefühl für den Auftragsvorgang erlangt, jedoch hat diese Art des Auftragens den Nachteil, dass durch den vergleichsweise großen Finger im Spiegel der Auftragsvorgang an der Lippe selbst nicht hinreichend gut verfolgt werden kann, dass der Finger der Benutzerin beschmutzt wird, und dass sich auch hygienische Probleme ergeben können, wenn sich am Finger Bakterien befinden.

Hiervon ausgehend liegt der Erfindung die Aufgabe zugrunde, einen Applikator für eine dekorative oder pflegende Creme oder für ein vergleichbares Kosmetikum zu schaffen, der einen gezielten und effizienten Auftrag bei definierter Konturierung ermöglicht.

Diese Aufgabe wird gelöst durch einen Applikator entsprechend den Merkmalen des Anspruchs 1.

Der Applikator weist eine annähernd mandelförmige Grundform auf, wobei die Mittel-Längsachse eine Ausbauchung aufweist.

Dabei können die Rippen beziehungsweise Rillen im wesentlichen parallel zueinander, insbesondere linear verlaufen.

Die Auftragsfläche verläuft bei dieser Ausführungsform vorzugsweise schräg zur Längsachse des Applikators, so dass sie sich bei einer ungezwungenen Haltung des Stiels des Applikators optimal an die Lippenkontur anpasst.

Statt eines Stiels kann der Applikator auch nur einen Stielansatz aufweisen, der dann mittels einer Rastverbindung mit einem Applikatorstiel verbindbar ist.

Die Breite der Rippen beziehungsweise Nuten liegt bei 0, 1 bis 5 vorzugsweise bei ca. 1,5 mm. Die Tiefe kann zum Beispiel 0,1 bis 1,0 mm betragen.

Nachfolgend wird die Erfindung anhand eines bevorzugten Ausführungsbeispiels in Verbindung mit der Zeichnung näher erläutert. Dabei zeigen:
- Fig. 1: eine perspektivische Ansicht einer Ausführungsform des erfindungsgemäßen Applikators mit Stiel-Verbindungsansatz,
- Fig. 2: eine Ansicht von vorne,
- Fig. 3: eine Ansicht von der Seite,
- Fig. 4: eine gegenüber der Ansicht nach Fig. 3 um 90° versetzte Ansicht,

Ein in Fig. 1 bis 4 dargestellter erfindungsgemäßer Applikator 1 besteht aus einem weichen Kunststoffmaterial (Handelsbezeichnung Santoprene). Er weist eine mandelförmige Grundform auf und ist mit einem Stiel-Verbindungsansatz 2 versehen, der zum Aufrasten auf einen Stiel mit einer Rastnut 3 versehen ist.

An seinem vorderen Ende weist der Applikator 1 eine annähernd konische Spitze 4 auf.

Wie insbesondere aus Fig. 3 zu ersehen ist, weist die Mittel-Längsachse 6 des Applikators 1 und damit die Oberfläche des Applikators eine Ausbauchung nach unten auf.

Die Oberfläche des Applikators 1 ist mit einer Mehrzahl von Rippen 7 und Rillen 8 versehen, die gerade, parallel zueinander um den Grundkörper herumlaufen, wie dies aus Fig.4 deutlich wird.

Die Breite B der Rippen beträgt im Ausfühnmgsbeispiel 0,3 mm, die Tiefe T 0,2 mm.

Im Querschnitt sind die Rippen 7 und Rillen 8 annähernd rechteckig ausgebildet.

## Patentansprüche

1. Applikator für dekorative oder pflegende lippencremeähnliche Kosmetika aus weichem Kunststoff mit einem Stiel-Verbindungsansatz (2), wobei der Applikator aus einem Grundkörper besteht, dessen Oberfläche in Querrichtung gesehen eine mandelförmige Form besitzt und eine Mehrzahl von Rippen (7) bzw. Rillen (8) aufweist und wobei die Mittel-Längsachse des Grundkörpers zur Spitze hin einen Versatz aufweist, **dadurch gekennzeichnet, dass** der vom Außenrand der Rippen (7) bzw. Rillen (8) begrenzte Querschnitt in Längsrichtung gesehen kreisförmig ist.

2. Applikator nach 1. **dadurch gekennzeichnet, dass** die Rippen (7) beziehungsweise Rillen (8) im Wesentlichen parallel zueinander verlaufen.

3. Applikator nach Anspruch 1, **dadurch gekennzeichnet, dass** die Rippen (7) beziehungsweise Rillen (8) im Wesentlichen linear verlaufen.

4. Applikator nach Anspruch 1, **dadurch gekennzeichnet, dass** die Rippen (7) beziehungsweise Rillen (8) im Wesentlichen geschlossene, kongruent zueinander verlaufende Linien bilden.

5. Applikator nach einem der Ansprüche 1 bis 4, **dadurch gekennzeichnet, dass** der Stiel-Verbindungsansatz (2) einen Rastabschnitt mit einer Rastnut (3) zur Herstellung einer Rastverbindung mit einem Applikatorstiel aufweist.

6. Applikator nach einem der Ansprüche 1 bis 5, **dadurch gekennzeichnet, dass** die Breite der Rippen (7) beziehungsweise Nuten (8) 0,1. bis 5, vorzugsweise circa 1,5 mm beträgt.

7. Applikator nach Anspruch 1, **dadurch gekennzeichnet, dass** die Rippen (7) beziehungsweise Nuten (8) im Querschnitt annähernd rechteckig oder wellenförmig ausgebildet sind.

8. Applikator nach Anspruch 1, **dadurch gekennzeichnet, dass** er am freien Ende eine annähernd kegelförmige Spitze aufweist.

## Claims

1. Applicator for decorative or nourishing cosmetic products similar to a lip cream , the applicator being made of soft plastic material with a stem attachment (2), wherein the applicator consists of a base body whose surface is almond-shaped when seen in a transverse direction and comprises a plurality of ribs (7) or grooves (8), respectively, and wherein the central longitudinal axis of the base body comprises an offset towards the tip, **characterised in that** the cross-section defined by the outer edge of the ribs (7) or grooves (8), respectively, is circular when seen in a longitudinal direction.

2. Applicator according to claim 1, **characterised in that** the ribs (7) or grooves (8), respectively, are substantially parallel to each other.

3. Applicator according to claim 1, **characterised in that** the ribs (7) or grooves (8), respectively, are substantially linear.

4. Applicator according to claim 1, **characterised in that** the ribs (7) or grooves (8), respectively, form substantially closed lines that are congruent to each other.

5. Applicator according to one of claims 1 to 4, **characterised in that** the stem attachment (2) comprises a snap-in portion with a snap-in groove (3) for forming a snap-in connection with an applicator stem.

6. Applicator according to one of claims 1 to 5, **characterised in that** the width of the ribs (7) or grooves (8), respectively, amounts to 0.1 to 5 mm, preferably approximately 1.5 mm.

7. Applicator according to claim 1, **characterised in that** the ribs (7) or grooves (8), respectively, have an approximately rectangular or corrugated cross-sectional shape.

8. Applicator according to claim 1, **characterised in that** it comprises an approximately conical tip at a free end thereof.

## Revendications

1. Applicateur pour produits de beauté de maquillage ou semblables à un baume à lèvre en matière plastique souple avec un embout de liaison au manche (2), l'applicateur se composant d'un corps de base, dont la surface possède, vue dans le sens transversal, une forme d'amande et présente une pluralité de nervures (7) ou de rainures (8) et l'axe médian longitudinal du corps de base présentant un déport vers la pointe, **caractérisé en ce que** la section transversale délimitée par le bord extérieur des nervures (7) ou des rainures (8) est circulaire vue dans le sens longitudinal.

2. Applicateur selon la revendication 1, **caractérisé en ce que** les nervures (7) ou les rainures (8) s'étendent essentiellement parallèlement les unes aux autres.

3. Applicateur selon la revendication 1, **caractérisé en ce que** les nervures (7) ou les rainures (8) s'étendent essentiellement linéairement.

4. Applicateur selon la revendication 1, **caractérisé en ce que** les nervures (7) ou les rainures (8) forment des lignes essentiellement fermées, s'étendant de manière congruente les unes par rapport aux autres.

5. Applicateur selon l'une quelconque des revendications 1 à 4, **caractérisé en ce que** l'embout de liaison au manche (2) présente une section d'encliquetage avec une rainure d'encliquetage (3) pour l'établissement d'un assemblage par encliquetage avec un manche d'applicateur.

6. Applicateur selon l'une quelconque des revendications 1 à 5, **caractérisé en ce que** la largeur des nervures (7) ou des rainures (8) est comprise entre 0,1 et 5, de préférence s'élève à environ 1,5 mm.

7. Applicateur selon la revendication 1, **caractérisé en ce que** les nervures (7) ou les rainures (8) sont réalisées en section transversale de manière approximativement rectangulaire ou ondulée.

8. Applicateur selon la revendication 1, **caractérisé en ce qu'**il présente une pointe approximativement conique au niveau de l'extrémité libre.
